# DEMANDE DE BREVET EUROPEEN

(11) **EP 1 703 342 A1**
(43) Date de publication de la demande: **20.09.2006**
(21) Numéro de dépôt: 05102009.7
(22) Date de dépôt: 15.03.2005
(51) Int. Cl.: G04G 17/08

(54) **Montre**

(71) Demandeur: PIALLO G.m.b.H., 1010 Wien (AT)
(72) Inventeur: KOUKJIAN, Pierre, 28043, MADRID (ES)
(74) Mandataire: GLN

(57) **Abrégé**

Montre comprenant:
• une boîte (10) qui comporte une carrure (14), une glace (12) et un fond (16) définissant ensemble un logement (18),
• un mouvement (24),
• des moyens d'affichage (28) commandés par ledit mouvement (24), et
• des moyens de correction (36) pour permettre une modification de l'information affichée par les moyens d'affichage.
Selon l'invention, la montre comprend, en outre, une pastille (20) creuse dans laquelle est monté ledit mouvement (24), les moyens d'affichage (28) et les moyens de correction (36) disposée dans le logement (18) et dimensionnée de manière à ce qu'elle puisse s'y mouvoir librement.

## Description

La présente invention se rapporte aux montres destinées à être portées au poignet ou dans la poche. Ces montres comprennent généralement une boîte définissant un logement, un mouvement disposé dans le logement et fixé dans la boîte, un cadran et des aiguilles disposées à l'avant du cadran et portées par des mobiles du mouvement.

Certaines d'entre elles, par exemple celle décrite dans le document EP 0965071, comprennent un deuxième logement dans lequel sont disposés des pierres décoratives susceptibles de s'y mouvoir. Ces pierres, montées sur des chatons, confèrent à la montre une esthétique particulière, due au mouvement des pierres à l'avant des aiguilles et du cadran.

On connaît par ailleurs des montres dans lesquelles le mouvement est monté mobile en rotation dans la boîte, là aussi en vue d'amener une certaine animation.

Dans un cas comme dans l'autre, le mouvement est intimement fixé à la boîte, avec, éventuellement, une possibilité de rotation. Le but de la présente invention est de conférer à la montre un caractère encore plus surprenant, tout en permettant une amélioration de son étanchéité.

Elle se rapporte plus particulièrement à une montre comprenant :
- une boîte qui comporte une carrure, une glace et un fond définissant ensemble un logement,
- un mouvement,
- des moyens d'affichage commandés par ledit mouvement, et
- des moyens de correction pour permettre une modification de l'information affichée par les moyens d'affichage.

Dans le présent document, on appelle pastille une structure similaire à une boîte de montre, mais ne comportant pas de moyens de fixation. La montre selon l'invention est caractérisée en ce qu'elle comprend, en outre, une pastille creuse, dans laquelle est monté ledit mouvement, les moyens d'affichage et les moyens de correction, disposée dans ledit logement et dimensionnée de manière à ce qu'elle puisse s'y mouvoir librement.

De manière avantageuse, la pastille est munie d'un fond et les moyens de correction comprennent un poussoir disposé dans le fond de la pastille.

Afin de faciliter la correction :
- le poussoir est disposé au centre du fond de la pastille,
- la boîte est également munie d'un poussoir dans son fond, et
- le logement de la boîte définit une alvéole dans laquelle la pastille prend place dans une position telle que les poussoirs sont disposés dans le prolongement l'un de l'autre.

La présence d'une grille interposée entre le fond de la boîte et la pastille permet de retenir cette dernière à l'intérieur de son logement, même lorsque le fond de la boîte est retiré, tout en permettant l'accès au poussoir.

En mettant plusieurs pastilles mobiles dans le logement, il est possible d'afficher les heures de plusieurs lieux de manière particulièrement intéressante, l'utilisateur pouvant, au magasin, choisir les lieux desquels il souhaite disposer de l'heure.

Pour éviter que le ou les mouvements montés dans la ou les pastilles subissent des chocs trop violents, la ou les pastilles sont entourées d'une bague en matériau élastique, préférablement en élastomère.

En variante, le logement contient un liquide dont la masse spécifique est sensiblement égale à celle des pastilles, alors que le centre de gravité des pastilles se trouve compris entre son centre géométrique et six heures des moyens d'affichage, de manière telle que, lorsque la montre est inclinée, les pastilles s'orientent avec le midi tourné vers le haut.

L'invention sera mieux comprise à la lecture de la description qui va suivre, donnée à titre d'exemple et faite en référence au dessin dans lequel :
- Les figures 1 et 2 illustrent, vue respectivement de dessus et en coupe, une montre selon l'invention ;
- La figure 3 est une vue en coupe d'une partie de la montre selon la figure 1 ; et
- La figure 4 représente une variante de la montre selon l'invention.

La montre représentée sur les figures 1 et 2 comporte une boîte 10 munie d'une glace 12, d'une carrure 14 et d'un fond 16, définissant ensemble un logement 18 dont les parois forment un cylindre. Des pastilles 20 sont disposées dans le logement 18. Elles ont une épaisseur légèrement plus faible que la distance séparant le fond 16 de la glace 12, et un diamètre voisin du tiers du diamètre du cylindre, de telle sorte qu'elles peuvent s'y mouvoir librement.

Chaque pastille 20 est formée d'une coque 22 dans laquelle est disposé un mouvement 24, lequel est surmonté d'un cadran 26 et porte des aiguilles 28. La coque 22 comprend, à l'instar d'une boîte de montre, une carrure 30, un fond 32 et une glace 34.

La carrure 30 porte, à sa périphérie et sensiblement au milieu de sa hauteur, un anneau de caoutchouc 35 faisant protubérance et jouant un rôle d'amortisseur de chocs.

Le mouvement peut être du type commercialisé par la maison ETA (Suisse) sous la référence 201.001. Il est de très petite dimension. Sa mise à l'heure est assurée au moyen d'un poussoir 36 disposé au centre du fond 32 de la pastille 20. Ce poussoir est avantageusement muni d'un joint d'étanchéité, de telle sorte que la coque 22 peut être étanche.

Chacune des pastilles 20 est associée à l'affichage d'une heure différente, l'une indiquant l'heure du lieu de domicile, les autres celles d'autres fuseaux horaires, les noms des ceux-ci étant indiqués sur les cadrans 26 correspondants.

Le fond 16 peut, par exemple, être transparent, muni d'un miroir ou encore porter une décoration.

Pour assurer la mise à l'heure de cette montre, ce qui ne doit être fait que rarement puisqu'il s'agit d'une montre à quartz, il suffit de dévisser le fond et d'agir sur le poussoir de la pastille à corriger.

De manière avantageuse, une grille non représentée au dessin pourrait être interposée entre le fond 16 et les pastilles 20 et fixée à la carrure 14, de manière à ce qu'il n'y ait aucun risque de perdre l'une ou l'autre des pastilles 20 lorsque le fond 16 est enlevé. Cette grille permet d'accéder aux poussoirs 36 mais empêche les pastilles 20 de sortir du logement 18.

Dans le mode de réalisation représenté partiellement, en coupe, sur la figure 3, on retrouve la boîte 10 et son fond 16, ainsi qu'une pastille 20 dont le fond 32 est muni d'un poussoir 36. Ce dernier présente, dans sa partie extérieure une assiette 36a occupant la plus grande partie du fond 32.

Par ailleurs, le fond 16 de la boîte 10 comporte un poussoir 38 qui, lorsqu'il est poussé par l'utilisateur, actionne l'assiette 36a de la pastille se trouvant dans son alignement. Pour assurer la correction des heures affichées par les différentes pastilles, il suffit de les faire défiler l'une après l'autre dans la zone de la boîte 10 comportant le poussoir 38.

Comme on peut le voir sur la figure 4, et pour faciliter le positionnement des pastilles 20, la carrure 14 présente une alvéole 40 dans laquelle une pastille se positionne lorsqu'on incline la montre selon l'axe midi-six heures, la partie de la boîte au voisinage de laquelle est habituellement affiché midi se trouvant en haut.

Dans les deux modes de réalisation décrits ci-dessus, l'étanchéité de la montre peut être assurée tant au niveau de la boîte 10 que des pastilles 20. Cela confère donc une grande sécurité de fonctionnement.

Avec la solution décrite en référence aux figures 3 et 4, il est possible de placer les pastilles 20 dans un liquide contenu dans le logement 18. Par un choix adéquat de la position du centre de gravité et des matériaux constitutifs des pastilles 20 d'une part, du liquide contenu dans le logement 18 d'autre part, il est possible de permettre aux pastilles 20 de s'orienter lorsqu'on incline la montre, de manière à ce que le midi des pastilles se trouve en haut, facilitant ainsi la lecture.

Les solutions telles que définies offrent des possibilités particulièrement variées, l'acheteur pouvant choisir lui-même les pastilles 20 qu'il entend disposer dans la boîte 10.

Dans une variante qui n'a pas été représentée, mais qui ne présente pas de difficulté particulière pour l'homme du métier, il est aussi envisageable de fixer un mouvement dans un logement pratiqué dans la boîte 10. De la sorte, la montre pourrait afficher une heure locale fixe, alors que les heures des autres fuseaux horaires, associées chacune à une pastille 20, seraient mobiles dans le logement 18.

Il est également envisageable de prévoir des pastilles comportant des dispositifs susceptibles d'afficher autre chose que l'heure, par exemple la température, ou simplement avoir une fonction décorative ou commémorative. La marque même de la montre pourrait aussi être associée au fond de la boîte ou faire l'objet d'une pastille en soit.

Dans les deux modes de réalisation décrits, les pastilles sont de forme cylindrique. Il est évident qu'il est aussi possible d'avoir d'autres formes, par exemple à section polygonale ou ovales.

## Revendications

1. Montre comprenant:
• une boîte (10) qui comporte une carrure (12), une glace (14) et un fond (16) définissant ensemble un logement (18),
• un mouvement (24),
• des moyens d'affichage (28) commandés par ledit mouvement (24), et
• des moyens de correction (32) pour permettre une modification de l'information affichée par les moyens d'affichage,
**caractérisée en ce qu'**elle comprend, en outre, une pastille creuse (22) dans laquelle est monté ledit mouvement (24), les moyens d'affichage (28) et les moyens de correction (32), disposée dans ledit logement (18) et dimensionnée de manière à ce qu'elle puisse s'y mouvoir librement.

2. Montre selon la revendication 1, **caractérisée en ce que** ladite pastille (22) est munie d'un fond (32), et **en ce que** lesdits moyens de correction comprennent un poussoir (36) disposé dans le fond (32) de la pastille (22).

3. Montre selon la revendication 2, **caractérisée en ce que**:
• ledit poussoir (36) est disposé au centre du fond (32) de la pastille (22),
• la boîte (10) est également munie d'un poussoir (38) dans son fond (16), et
• ledit logement (18) définit une alvéole dans laquelle la pastille (22) prend place dans une position telle que lesdits poussoirs (36, 38) sont disposés, au moins partiellement, dans le prolongement l'un de l'autre.

4. Montre selon l'une des revendications 1 à 3, **caractérisée en ce qu'**une grille est interposée entre le fond (16) de la boîte (10) et la pastille (22), pour retenir cette dernière à l'intérieur de son logement (18).

5. Montre selon l'une des revendications 1 à 4, **caractérisée en ce qu'**au moins une pastille (22) supplémentaire est disposée mobiles dans ledit logement (18).

6. Montre selon l'une des revendications 1 à 5, **caractérisé en ce que** la ou les pastilles (22) sont entourées d'une bague (35) en matériau élastique, préférablement en élastomère.

7. Montre selon l'une des revendications 1 à 6, **caractérisée en ce que** ledit logement contient un liquide dont la masse spécifique est sensiblement égale à celle de la ou des pastilles (22), et **en ce que** le centre de gravité de ces dernières se trouve compris entre son centre géométrique et la position six heures des moyens d'affichage (28).
